# EUROPÄISCHE PATENTSCHRIFT

(11) **EP 0 032 969 B1**
(45) Veröffentlichungstag und Bekanntmachung des Hinweises auf die Patenterteilung: **28.12.1983**
(21) Anmeldenummer: 80100649.5
(22) Anmeldetag: 08.02.1980
(51) Int. Cl.: B66C 17/06, B22D 33/00

(54) **Kran, insbesondere für den Einsatz in Giessereien**
Crane, especially for use in foundries
Grue, spécialement adaptée pour l'utilisation dans des fonderies

(30) Priorität: 04.01.1980 DE 3000176
(43) Veröffentlichungstag der Anmeldung: 05.08.1981
(73) Patentinhaber: Heinrich Wagner Maschinenfabrik GmbH & Co, D-5928 Laasphe (DE)
(72) Erfinder: Grolla, Herbert, D-5928 Laasphe (DE)
(74) Vertreter: Schlee, Richard

## Beschreibung

Die Erfindung betrifft einen Kran, insbesondere für den Einsatz in Gießereien, zum Umsetzen, Wenden und Transportieren von Gegenständen, insbesondere von unter Vakuum stehenden, nach dem V-Verfahren hergestellten Gießereiformen, mit einer von zwei Kopfträgem getragenen Kranbrücke, deren Laufräder auf Kranschienen abrollen und mit mindestens einer auf der Kranbrücke verschiebbaren Laufkatze mit einer Hubeinrichtung für die zu transportierenden Gegenstände.

Beim V-Verfahren wird der Gießhohlraum von einer Kunststoffolie begrenzt, die durch einen im Inneren der Gießform erzeugten Unterdruck gegen die aus losem, binderfreiem Formsand gebildete Formmasse gedrückt wird. Dieses Verfahren setzt voraus, daß bis zum Erstarren des Gußstückes der Unterdruck in der Formmasse aufrechterhalten wird. Dieses Verfahren ist z.B. in der Zeitschrift "Gießerei-Praxis" Nr. 23/1974 auf den Seiten 455 ff. beschrieben.

Die vorstehend genannten Krane werden in Gießereien zum Transportieren von Gießereiformen bzw. von Gießereiformhälften, z.B. von der Formerei zu den Gießplätzen, von den Gießplätzen zur Auspackstelle sowie zum Transport leerer Formkästen von der Auspackstelle zurück zur Formerei benötigt. Hierbei müssen die Formkästen bzw. die Formkästenhälften je nach Bedarf gedreht, gewendet, gehoben und gesenkt werden, wobei zusätzlich bei Gießereiformen nach dem V-Verfahren, diese beim Transport an eine Unterdruckquelle angeschlossen sein müssen.

In Hochleistungs-Formanlagen, werden diese verschiedenen vorstehend beschriebenen Arbeitsgänge auf verschiedenen Einzelvorrichtungen vollzogen. Dies ist insofern erforderlich, damit hohe Leistungszahlen erreicht werden. Der Transport der Gießerei-Formkästenhälften erfolgt mit Hilfe von Krane, wobei die Fahr-, Hub-, Schwenk- und Drehbewegungen von Hand ausgeführt werden. Darüberhinaus müssen beim Transport die Pendelbewegungen der Last kontrolliert und von Hand gedämpft werden. Für nach dem V-Verfahren erstellte Gießerei-Formkästen müssen die Unterdruckanschlüsse von Hand angeschlossen und wieder abgenommen werden.

Die vorstehend beschriebenen Arbeitsgänge sind nicht nur arbeitsintensiv, sondern diese erfordern darüberhinaus ein besonderes Geschick, damit dies in angemessener Zeit durchgeführt werden können.

Dieselben Arbeitsgänge sind nicht nur beim Transport der Gießereiformen sondern auch beim Transport der Beschwergewichte und vor allem beim Abgießen erforderlich, zumal hier die am Kran hängende Gießpfanne von Hand verschwenkt werden muß, was zum einen wegen der Hitzeentwicklung beschwerlich und zum anderen nicht ungefährlich ist.

Der Erfindung liegt die Aufgabe zugrunde, einen Kran der eingangs genannten Art so auszubilden, daß das Transportieren, Umsetzen, Wenden von Gegenständen, insbesondere von nach dem V-Verfahren hergestellter Gießformen ohne manuelle Hilfstätigkeit auszuführen ist, wobei der Ablauf der beschriebenen Vorgänge vollautomatisch vollziehbar sein kann.

Diese Aufgabe wird erfindungsgemäß dadurch gelöst, daß an jedem Kopfträger mindestens ein Zahnrad angebracht ist, das mit einer parallel zu den Laufschienen angeordneten Zahnstange kämmt, daß die Laufkatze zumindest mit einem Zahnrad versehen ist, das mit einer auf der Kranbrücke angeordneten Zahnstange kämmt, daß der Kran eine Einrichtung für das reproduzierbare Anfahren von durch die Zahnräder festgelegten Stellungen aufweist, daß an der Laufkatze ein seitlich allseits geführter, mit der Hubeinrichtung verbundener Greifer befestigt ist, der um eine lotrechte Achse drehbar ist, daß der Greifer zwei einander gegenüberliegende und horizontal angeordnete Kupplungen aufweist, die gegeneinander verfahrbar sind und daß die Kupplungen um eine gemeinsame horizontal liegende Achse schwenkbar sind.

Mit Hilfe der an den Kopfträgern und an der Laufkatze angebrachten Zahnräder, die mit entsprechenden Zahnstangen kämmen, ist es möglich, den Kran reproduzierbar an vorbestimmte Stellen des Gießereiflures zu verfahren. Durch die starre Ankupplung des Greifers an der Laufkatze, der mit Hilfe der Kupplungen z.B. die Gießerei-Formkästen oder die Beschwergewichte oder Gießpfannen aufnimmt, ist es möglich, die Kranbrücke und auch die Laufkatze mit relativ großen Geschwindigkeiten zu beschleunigen, verfahren und abzubremsen, ohne daß es zu einem unerwünschten Schwingen des zu transportierenden Gegenstandes kommt. Der Greifer selber, der den Gegenstand starr zwischen zwei Kupplungen hält, ist um eine lotrechte Achse schwenkbar, so daß die Gegenstände gedreht werden können. Darüberhinaus sind die Kupplungen um eine horizontal liegende Achse drehbar, so daß die Gegenstände, was insbesondere bei Gießerei-Formkästen erforderlich ist, gewendet werden können. Darüberhinaus ist der Greifer über die Hubeinrichtung der Laufkatze heb- und senkbar, so daß praktisch jede beliebige Stelle auf bzw. über den Gießereiflur angefahren werden kann.

Gemäß einem weiteren Vorschlag der Erfindung ist zumindest eine Kupplung des Greifers über eine Unterdruckleitung an eine Unterdruckquelle angeschlossen. Bei der Aufnahme eines Gießerei-Formkastens wird somit über di Kupplung der Gießerei-Formkasten an die Unterdruckleitung angeschlossen, so daß automatisch mit dem Aufnehmen des Gießerei-Formkastens dieser mit Unterdruck versorgt wird.

Weitere vorteilhafte Ausgestaltungen der Erfindung gehen aus den Unteransprüchen hervor.

Ein Ausführungsbeispiel der Erfindung ist im folgenden anhand der Zeichnung näher beschrieben. In dieser zeigen:
Fig. 1 eine Ansicht eines erfindungsgemäßen Kranes, teilweise im schnitt und
Fig. 2 eine Draufsicht auf das in Fig. 1 darstellte Ausführungsbeispiel mit mehreren am Flurboden angeordneten Bearbeitungsstationen für die Gießerei-Formkästen.

Der in Fig. 1 dargestellte erfindungsgemäße Kran weist zwei Stützen 1 auf, auf denen sich Träger 2 abstützen, die die Kranschienen 3 und parallel zu diesen Kranstützen angeordnete Zahnstangen 4 aufnehmen. Auf den Kranschienen 3 rollen die Laufräder 6 von Kopfträgern 7, die in bekannter Weise über eine Kranbrücke 5 verbunden sind. Parallel zu einer der Laufrollen 6 jedes Kopfträgers 7 sind Zahnräder 8 angeordnet, die mit den Zahnstangen 4 kämmen.

Die Kranbrücke 5 kann entweder, wie dies bisher üblich war, über die Laufrollen 6 der Kopfträger 7 angetrieben werden, wobei dann die mit den Zahnstangen 4 in Eingriff stehenden Zahnräder 8 nur zur Positionierung der Kranbrücke 5 relativ zum Flurboden 9 dienen. Es ist jedoch auch denkbar, die Kranbrücke 5 über die Zahnräder 8 anzutreiben. Diese haben dann zusätzlich die Aufgabe, die Positionierung der Kranbrücke zu gewährleisten.

Auf der Kranbrücke 5 ist eine Laufkatze 10 auf Laufschienen 11 verfahrbar. Parallel zu den Laufschienen 11 sind Zahnstangen 12 angeordnet, mit denen an der Laufkatze 10 angeordnete Zahnräder 13 kämmen. Die Laufkatze kann entweder über die Laufräder 14 oder über die Zahnräder 13 angetrieben werden. In jedem Fall dienen die Zahnräder 13 zur genauen Positionierung der Laufkatze auf der Kranbrücke 5.

Starr mit der Laufkatze 10 ist ein Führungsrahmen 15 verbunden, in dem ein Führungsgestell 16 heb- und senkbar gelagert ist. Dieses Führungsgestell 16 ist allseitig über Führungsrollen 17 geführt, so daß dieses in der Bewegungsrichtung der Laufkatze 10 schwingungsfrei mit dieser verbunden ist.

In der unteren Quertraverse 18 des Führungsgestelles 16 ist ein Drehlager 19 eingesetzt, das einen Greifer 20 trägt.

Der Greifer 20 ist im Querschnitt in Form - eines U-Profiles aufgebaut, wobei das Drehlager 19 am Rücken 21 des U-Profiles angreift. In den Schenkeln 22, 23 sind horizontal liegende Kupplungen 24, 25 angeordnet, die einander gegenüberliegen. Diese Kupplungen sind gegeneinander verschiebbar ausgebildet. Hierzu ist an jeder Kupplung 24, 25 ein Kolben 26 angebracht, der pneumatisch oder hydraulisch beaufschlagt wird und eine axiale Verschiebung der Kupplungen bewirkt. An der Kupplung 24 ist desweiteren ein Zahnrad 27 angebracht, das mit einem in Form einer Zahnstange ausgebildeten Kolben 28 in Eingriff steht. Die andere Kupplung 25 ist hohl ausgebildet und ist an ihrem freien Ende mit einem Schlauch 37 verbunden, der an eine Leitung 29 angeschlossen ist, die mit einer Vakuumpumpe 30 verbunden ist. Die Leitung 29 ist durch das Drehlager 19 geführt, so daß in jeder beliebigen Stellung des Greifers relativ zum Führungsgestell 16 von den Kuplungen 24, 25 gehaltene Formkasten 31 mit Vakuum versorgt werden kann.

Zwischen der Kupplung 25 und dem Schlauch 37 ist eine Drehkupplung 32 angeordnet, die eine Relativbewegung der Kupplung 25 zum Schlauch 37 zuläßt. Dies ist erforderlich, damit der Formkasten 31 mit Hilfe des Zahnrades 27 und der Schnecke 28 gewendet werden kann. Zu diesem Zweck sind die Höhe der Schenkel 22, 23 des Greifers 20 so groß bemessen, daß der Formkasten 31 und ggf. andere Gegenstände, wie z.B. eine Gießpfanne, frei gedreht werden können.

Das Führungsgestell 16 wird von einem Seil 33 gehalten, das an einer Seilwinde 34 befestigt ist. Die Seilwinde 34 ist ihrerseits auf dem Führungsrahmen 15 angebracht, der starr mit der Laufkatze 10 verbunden ist. Mit Hilfe der Seilwinde 34 wird das Führungsgestell 16 und damit der Greifer 20 angehoben und abgesenkt.

Am unteren Ende des Führungsrahmens 15 sind zwei Laschen 35 befestigt, die je eine Bohrung 36 aufweisen. Im gleichen Abstand zum Drehlager 19 sind auf dem Greifer 20 zwei Zentrierbolzen 38 angebracht. Beim Anheben des Greifers 20 fahren die Zentrierbolzen 38 in die Bohrungen 36 der Laschen 35 ein, so daß beim Transport eine Schwenkung um das Drehlager. 19 ausgeschlossen ist.

An dem starr mit dem Greifer 20 verbundenen Teil 39 des Drehlagers 19, das in das Innere des Führungsgestells 16 ragt, ist ein Zahnrad 40 befestigt, das mit einem Antriebsritzel 41 eines Motors 42 kämmt. Im abgesenkten Zustand des Führungsgestelles 16, d.h. also dann, wenn die Zentrierbolzen 38 außer Eingriff in den Bohrungen 36 der Lasche 35 sind, kann der Greifer 20 um die vertikale Achse verschwenkt werden.

Eine erfindungsgemäße Vorrichtung arbeitet wie folgt:
Durch die Zahnstange 4 der Kranbrücke 5 bzw. die Zahnstangen 12 der Laufkatze 10 ist es möglich, den Greifer 20 millimetergenau zu vorbestimmten Positionen des Flurbodens 9 zu verfahren. Da beim Transportvorgang der Greifer 20 starr mit der Laufkatze 10 verbunden ist, kann dieser Transport mit hohen Beschleunigungs- und Bremskräften, d.h. in relativ kunzer Zeit durchgeführt werden. Eine Manipulation des Greifers von Hand ist nicht erforderlich. Mit Hilfe des Motors 42 kann der Greifer um eine lotrechte Achse verschwenkt werden, so daß die Gießformen 31 bzw. eine nicht dargestellte Gießpfanne in die gewünschte Richtung gedreht werden kann. Da darüberhinaus die Kupplungen 24, 25 um eine horizontal liegende Achse drehbar sind, kann z.B. der Formkasten 31 um 180° gewendet werden, wodurch z.B. zwei Formkastenhälften zu einer kompletten Gießform zusammensetzbar sind. Desweiteren kann die Drehbarkeit der Kupplungen dazu benutzt werden, um Gießpfannen zu verschwenken und somit automatisch den Abguß durchzuführen.

Fig. 2 zeigt eine Draufsicht auf einen erfingungsgemäß ausgebildeten Kran sowie auf den Flurboden 9 mit Form- und Gießstationen. Diese Gießstationen weisen eine Formmaschine 52 mit den Formplätzen 54 und 55 auf. Mit Hilfe des Greifers 20 des Krans werden die fertigen Unterformhälften vom Formplatz 54 abgehoben, um 180° gewendet, damit die Formfläche oben liegt, und im Punkt 59 abgesetzt. Desgleichen wird die feriggestellte Oberkasten-Formhälfte vom Formplatz 55 zum Punkt 59 transportiert und dort auf die bereits befindliche Unter-Formkastenhälfte abgesetzt. Die derart komplettierte Gießform wird dann zu den einzelnen Gießplätzen 61 transportiert und abgesetzt. Durch die bei dem erfindungsgemäßen Kran verwendeten Zahnstangen und Zahnräder können diese Arbeitsstationen vorprogrammiert werden, so daß der Kran automatisch, ohne daß manuelle Eingriffe notwendig sind, die Formkastenhälften bzw. die fertigen Gießformen zu den einzelnen Stationen transportieren und nach erfolgtem Abguß zu den Weiterbearbeitungsstationen. Desweiteren kann auch der Abguß mit Hilfe des erfindungsgemäßen Krans automatisch erfolgen.

## Patentansprüche

1 Kran, insbesondere für den Einsatz in Gießereien, zum Umsetzen, Wenden und Transportieren von Gegenständen (31) insbesondere von unter Vakuum stehenden nach dem V-Verfahren hergestellten Gießereiformen mit einer von zwei Kopfträgern (7) getragenen Kranbrücke (5), deren Laufräder (6) auf Kranschienen (3) abrollen und mit mindestens einer auf der Kranbrücke (5) verschiebbaren Laufkatze (10) mit einer Hubeinrichtung (34) für die zu transportierenden Gegenstände (31), dadurch gekennzeichnet, daß.an jedem Kopfträger (7) mindestens ein Zahnrad (8) angebracht ist, das mit einer parallel zu den Laufschienen (3) angeordneten Zahnstange (4) kämmt, daß die Laufkatze (10) zumindest mit einem Zahnrad (13) versehen ist, das mit einer auf der Kranbrücke (5) angeordneten Zahnstange (12) kämmt, daß der Kran eine Einrichtung für das reproduzierbare Verfahren von durch die Zahnräder (8, 13) und Zahnstangen (4, 12) festgelegten Stellungen aufweist, daß an der Laufkatze (10) ein seitlich allseits geführter, mit der Hubeinrichtung (34) verbundener Greifer (20) befestigt ist, der um eine lotrechte Achse (19) drehbar ist, daß der Greifer (20) zwei einander gegenüberliegende und horizontal angeordnete Kupplungen (24, 25) aufweist, die gegeinander verfahbar sind und daß die Kupplungen um eine gemeinsame horizontal liegende Achse drehbar sind.

2. Kran nach Anspruch 1, dadurch gekennzeichnet, daß zumindest eine der Kupplungen (25) über eine Unterdruckleitung (37, 29) an eine Unterdruckquelle (30) angeschlossen ist.

3. Kran nach Anspruch 2, dadurch gekennzeichnet, daß die Unterdruckquelle eine mit dem Greifer (20) verbundene Vakuumpumpe (30) ist.

4. Kran nach einem der Ansprüche 1 bis 3, dadurch gekennzeichnet, daß der Greifer (20) an einem seitlich in einem Führungsrahmen (15) geführten Führungsgestell (16) drehbar befestigt ist und daß am Greifer (20) Zentrierungsbolzen (38) und am Führungsrahmen (15) entsprechend ausgebildete Bohrungen (36) für die Zentrierbolzen (38) vorgesehen sind.

5. Vorrichtung nach einem der Ansprüche 1 bis 4, dadurch gekennzeichnet, daß der Greifer (20) über ein lotrecht angeordnetes Drehlager (19) mit dem Führungsgestell (16) verbunden ist.

6. Kran nach Anspruch 5, dadurch gekennzeichnet, daß die Unterdruckleitung (29) durch das Drehlager (19) geführt ist.

7. Kran nach einem der Ansprüche 1 bis 6, dadurch gekennzeichnet, daß zumindest eine der beiden Kupplungen (24, 25) mit einem Drehantrieb (27, 28) versehen ist.

8. Kran nach einem der Ansprüche 1 bis 7, dadurch gekennzeichnet, daß der Drehantrieb (27, 28) aus einer als Kolbenstange ausgebildeten Zahnstange (28) und einem mit der Kupplung (24) drehfest verbundenen Ritzel (27) besteht.

9. Kran nach einem der Ansprüche 1 bis 7, dadurch gekennzeichnet, daß beide Kupplungen (24, 25) über doppelt wirkende Zylinder (42, 43) gegeneinander verschiebbar sind.

## Claims

1. A crane, in particular for use in foundries for moving, turning and transporting objects (31), in particular molds which are under vacuum and produced according to the V-method, with a crane bridge (5) supported by two head supports (7), whose running wheels (6) roll on crane rails (3), and with at least one crane carriage (10) which can be moved on the crane bridge (5) and has a lifting device (34) for the objects (31) to be transported, characterized in that at least one cogwheel (8), which meshes with a rack (4) disposed parallel to the crane rails (3) is attached on each head support (7), in that the crane carriage (10) is provided with at least one cogwheel (13), which meshes with a rack (12) disposed on the crane bridge (5), in that the crane has a device for repeatably moving the positions determined by the cog- wheels (8, 13) and racks (4, 12), in that a gripping device (20) connected to the lifting device (34) and laterally guided in all directions is fixed on the crane carriage (10) and is rotatable about a vertical axis (19), in that the gripping device (20) has two couplings (24, 25) which are disposed horizontally and opposite to each other and can be moved towards each other, and in that the couplings are rotatable about a common horizontal axis.

2. A crane according to claim 1, characterized in that at least one of the couplings (25) is connected to a vacuum source (30) by way of a vacuum line (37, 29).

3. A crane according to claim 2, characterized in that the vacuum source is a vacuum pump (30) connected to the gripping device (20).

4. A crane according to one of claims 1 to 3, characterized in that the gripping device (20) is rotatably secured to a guide member (16) guided laterally in a guide frame (15), and in that centering bolts (38) are provided on the gripping device (20) and correspondingly formed bores (36) for the centering bolts (38) are provided on the guide frame (15).

5. An apparatus according to one of claims 1 to 4, characterized in that the gripping device (20) is connected to the guide member (16) by way of a vertically disposed pivot bearing (19).

6. A crane according to claim 5, characterized in that the vacuum line (29) is guided through the pivot bearing (19).

7. A crane according to one of claims 1 to 6, characterized in that at least one of the two couplings (24, 25) is provided with a pivot drive (27, 28).

8. A crane according to one of claims 1 to 7, characterized in that the pivot drive (27, 28) consists of a rack (28) formed as a piston rod and a pinion (27) connected rotationally rigidly to the coupling (24).

9. A crane according to one of claims 1 to 7, characterized in that both couplings (24, 25) can be displaced towards each other by way of double-acting cylinders (42, 43).

## Revendications

1. Grue destinée, en particulier, à être utilisée dans les fonderies, pour déplacer, retourner et transporter des objets (31), en particulier des moules de fonderie sous vide, confectionnés selon le procédé V, grue munie d'un pont de grue (5), qui est porté par deux sommiers (7), et dont les galets (6) roulent sur des rails de grue (3), et d'au moins un chariot porte-treuil (10), pouvant coulisser sur le pont de grue (5), et muni d'un dispositif de levage (34) des objets (31 ) à transporter, et caractérisée par le fait que,. sur chaque sommier (7), est disposée au moins une roue dentée (8), qui engrène avec une crémaillère (4), disposée parallèlement aux rails (3), que le chariot porte-treuil (10) est muni d'au moins une roue dentée (13), qui engrène avec une crémaillère (12), disposée sur le pont de grue (5), que la grue présente un dispositif pour l'amener de façon reproductible dans des positions fixées par les roues dentées (8, 13) et les crémaillères (4, 12), qu'au chariot porte-treuil (10) est fixé un dispositif de prise (20), qui est guidé latéralement de tous les côtés, est relié au dispositif de levage (34), et peut tourner autour d'un axe vertical (19), que le dispositif de prise (20) présente deux accouplements (24, 25), qui sont opposés l'un à l'autre, sont disposés horizontalement, et peuvent se déplacer l'un relativement à l'autre, et que les dits accouplements peuvent tourner autour d'un axe commun, horizontal.

2. Grue selon la revendication 1, caractérisée par le fait que l'un au moins des accouplements (25) est raccordé, par l'intermédiaire d'un tuyau à dépression (37, 29), à une source de dépression (30).

3. Grue selon la revendication 2, caractérisée par le fait que la source de dépression est une pompe à vide (30), reliée au dispositif de prise (20).

4. Grue selon l'une quelconque des revendications 1 à 3, caractérisée par le fait que le dispositif de prise (20) est fixé, de manière à pouvoir tourner, à un châssis de guidage (16), guidé latéralement dans un cadre de guidage (15), et que, sur le dispositif de prise (20), sont prévues des broches de centrage (38) et, sur le cadre de guidage (15), des perforations (36) correspondantes destinées aux broches de. centrage (38).

5. Grue selon l'une quelconque des revendications 1 à 4, caractérisée par le fait que le dispositif de prise (20) est relié au châssis de guidage (16) par l'intermédiaire d'un palier de rotation (19), disposé verticalement.

6. Grue selon la revendication 5, caractérisée par le fait que le tuyau à dépression (29) passe à travers le palier de rotation (19).

7. Grue selon l'une quelconque des revendications 1 à 6, caractérisée par le fait que t'un au moins des deux accouplements (24, 25) est muni d'un entraînement de rotation (27, 28).

8. Grue selon l'une quelconque des revendications 1 à 7, caractérisée par le fait que l'entraînement de rotation (27, 28) est formé d'une crémaillère (28), réalisée sous la forme d'une tige de piston, et d'un pignon (27), solidaire en rotation de l'accouplement (24).

9. Grue selon l'une quelconque des revendications 1 à 7, caractérisée par le fait que les deux accouplements (24, 25) peuvent coulisser l'un par rapport à l'autre grâce à des vérins à double effet (42, 43).
